# EUROPÄISCHE PATENTSCHRIFT

(11) **EP 0 023 479 B1**
(45) Veröffentlichungstag und Bekanntmachung des Hinweises auf die Patenterteilung: **29.12.1982**
(21) Anmeldenummer: 80890075.7
(22) Anmeldetag: 01.07.1980
(51) Int. Cl.: B22D 11/128, B22D 11/14

(54) **Vorrichtung zum Austausch von Stütz- oder Treibrollen einer Stranggiessanlage**
Device for the exchange of supporting or driving rolls in a continuous casting plant
Dispositif pour échanger les rouleaux de soutien ou les rouleaux d'entraînement d'une installation de coulée continue

(30) Priorität: 25.07.1979 AT 5129/79
(43) Veröffentlichungstag der Anmeldung: 04.02.1981
(73) Patentinhaber: VOEST-ALPINE Aktiengesellschaft, A-4010 Linz (AT)
(72) Erfinder: Scheurecker, Werner, A-4020 Linz (AT)
(74) Vertreter: Wolfram, Gustav, Dipl.-Ing.

## Beschreibung

Die Erfindung betrifft eine Vorrichtung zum Austausch von Stütz- oder Treibrollen einer Stranggießanlage mit einer zwei einander gegenüberliegende Rollenbahnen aufweisenden Strangführung, wobei die Vorrichtung einen zwischen den Rollenbahnen zum An- und Abtransport einer Rolle von einer bzw. zu einer Lagerung in einer der Rollenbahnen bewegbaren Schlitten, der mit die Rollen aufnehmenden Rollensitzen ausgestattet ist und eine Einrichtung zum Bewegen einer Rolle von ihrer Lagerungsstelle zum Schlitten bzw. vom Schlitten zur Lagerungsstelle aufweist.

Die Stütz- und Treibrollen stellen bei Stranggießanlagen, insbesondere bei Stahlstranggießanlagen, besonders hoch beanspruchte Maschinenteile dar. Ihre Gebrauchsdauer ist, verglichen mit anderen Maschinenteilen an Stranggießanlagen, verhältnismäßig gering. Aus diesem Grund müssen die Stütz- und Treibrollen im Zuge von Wartungsarbeiten des öfteren gegen neue oder überholte Rollen ausgetauscht werden. Kommt es zu einem Versagen von Stütz- oder Treibrollen, so sollen die schadhaften Rollen zur Vermeidung längerer Stillstandszeiten der Anlage binnen kürzester Zeit ersetzt werden.

Aus der AT-PS 337 919 ist eine Vorrichtung der eingangs beschriebenen Art bekannt, wobei beispielsweise ein Rolleneinbau in die Stranggießanlage in der Weise vorgenommen wird, daß die einzubauende Rolle in einen Rollensitz des Schlittens eingelegt, mit dem Schlitten zwischen die Rollenbahnen transportiert und mittels einer am Schlitten oder an den Rollenbahnen seitlich befestigbaren Führung, an der ein mit dem jeweiligen Rollenende der einzubauenden Rolle in Eingriff bringbarer Mitnehmer geführt ist, in die Lagerung der Rollenbahn eingesetzt wird.

Das Anbringen der seitlichen Verschiebeeinrichtungen bedingt einen zusätzlichen Zeitaufwand, und es muß ein Bedienungsmann seitlich der Strangführung bis zur auszutauschenden Rolle einsteigen, um die Verschiebevorrichtung anzubringen. Dies ist wegen des geringen Platzes seitlich der Strangführung ein schwieriger Arbeitsvorgang.

Die Erfindung bezweckt die Vermeidung dieser Schwierigkeiten und stellt sich die Aufgabe, eine Vorrichtung der eingangs beschriebenen Art zu schaffen, mit der die Zeit, die für einen Rollenwechsel erforderlich ist, wesentlich verkürzt werden kann, bei der der Wechselvorgang insgesamt vereinfacht ist und mit der insbesondere der Platz seitlich der Strangführung zum Rollenwechseln nicht benötigt wird.

Diese Aufgabe wird erfindungsgemäß dadurch gelöst, daß die Rollensitze an dem Schlitten quer zu den Rollenachsen der Rollen beweglich angeordnet sind und mittels einer Stelleinrichtung aus einer im Schlitten zurückgezogenen Transportposition in eine aus dem Schlitten vorragende Eingriffsposition bewegbar sind.

Zweckmäßig sind die Rollensitze an am Schlitten angelenkten Schwenkarmen befestigt.

Bei einem geringen Platzangebot zwischen den Rollenbahnen sind zweckmäßig die Rollensitze an am Schlitten angelenkten Schwenkarmen schwenkbar befestigt und rrit einem Fortsatz versehen, der in zurückgezogener Transportposition des Rollensitzes an einem Anschlag des Schwenkhebels und in aus dem Schlitten vorragender Eingriffsposition des Rollensitzes an der der auszubauenden Rolle benachbarten Rolle anliegt.

Eine bevorzugte Ausführungsform ist dadurch gekennzeichnet, daß die Rollensitze an am Schlitten angelenkten Schwenkarmen schwenkbar befestigt sind und jeweils mit einem Fortsatz versehen sind, der in Transportposition des Rollensitzes an einem Anschlag des Schlittens anliegt und daß jeweils an dem Schwenkarm eine Klinke schwenkbar befestigt ist, die einerseits mit einem ihrer Enden mit einem Ansatz am Fortsatz des Rollensitzes anliegt und mit ihrem anderen Ende an einem im Schlitten angeordneten Anschlag anliegt, wobei die Klinke den Rollensitz mit seiner die Rolle aufnehmenden Öffnung stets zur Rolle hin gerichtet hält, wodurch die Vorrichtung auch bei ganz besonders eng einander gegenüberliegenden Rollenbahnen, in denen die Rollen ebenfalls eng benachbart angeordnet sind, verwendet werden kann.

Für den Austausch der an der oberen Rollenbahn liegenden Rollen ist es vorteilhaft, daß die Rollensitze als die Rollen umgreifende, elastisch verformbare federnde Klammern ausgebildet sind.

Nach einer weiteren bevorzugten Ausführungsform weisen die Rollensitze zwischen die Rollen der Rollenbahn einführbare, die Rollen hintergreifende, verschwenkbare Riegel auf, die um eine senkrecht zur Rollenbahn angeordnete Achse aus einer zu den Rollenachsen parallel liegenden Position in eine zu den Rollenachsen querliegende Position verschwenkbar sind, wodurch es möglich ist, die Rollen der unteren Rollenbahn sicher zu erfassen und im Rollensitz festzuhalten. Zweckmäßig ist der Schwenkarm als Winkelhebel ausgebildet, an dessen einem Hebelarm der Rollensitz montiert und an dessen anderem Hebelarm ein am Schlitten angelenkter Druckmittelzylinder gelenkig befestigt ist.

Die erfindungsgemäße Vorrichtung ist anhand der schematischen Zeichnung an drei Ausführungsbeispielen näher erläutert, wobei Fig. 1 einen Längsschnitt durch einen Teil einer schematisch dargestellten Strangführung darstellt, in der ein Schlitten gemäß einer ersten Ausführungsform zum Austauschen der an der Innen- bzw. Oberseite der Strangführung sitzenden Rollen dargestellt ist. Fig. 2 zeigt eine Ansicht des Schlittens teilweise im Schnitt gemäß dem Pfeil der Fig. 1 (unter Weglassung der Rollenbahnen). Fig.3 zeigt in zu Fig. 1 analoger Darstellung eine weitere Ausführungsform der erfindungsgemäßen Vorrichtung zum Austauschen der an der Außen- bzw. Unterseite der Strangführung angeordneten Rollen teilweise im Schnitt, Fig.4 ist eine Ansicht des Schlittens in Richtung des Pfeiles IV der Fig. 3 teilweise im Schnitt. In Fig. ist eine weitere Ausführungsform in zu Fig. 1 analoger Darstellung gezeigt.

Mit 1 ist die innere und mit 2 die äußere Rollenbahn einer Strangführung bezeichnet, zwischen deren Stützrollen 3 während des Gießens der Strang geführt wird. Jeweils mehrere Stützrollen 3 sind über Lagerböcke 4 in einem Gerüstsegment 5 gelagert. Ein Schlitten 6, dessen Höhe h etwas kleiner ist als der Rollenbahnabstand d, ist mit einem strichpunktiert dargestellten Anfahrstrang 7 gelenkig verbunden und kann zusammen mit diesem zwischen den Rollenbahnen in Längsrichtung verschoben werden. Der Schlitten 6 weist zwei hintereinander liegende Rollensitze 8, 9 auf, die als die Rollen umgreifende, elastisch verformbare, federnde Klammern 10 ausgebildet sind.

Jeder der Rollensitze ist an einem am Schlitten 6 angelenkten Schwenkarm 11 unbeweglich befestigt, kann jedoch, wie am unteren Rollensitz 8 im einzelnen dargestellt ist, durch Lösen eines Bolzens 12 vom Schwenkarm 11 abgezogen werden. Der Schwenkarm ist als Winkelhebel ausgebildet, der im Schnittpunkt seiner Hebelarme 13', 13" am Schlitten angelenkt ist. Einer der Hebelarme 13' trägt den Rollensitz 8 bzw. 9; der andere Hebelarm 13" ist an einem Kolben eines Druckmittelzylinders 14, der am Schlitten 6 gelenkig befestigt ist, angelenkt. Mit Hilfe der Druckmittelzylinder 14 sind die Rollensitze aus einer im Schlitten zurückgezogenen Transportposition A (vgl. oberer Rollensitz in Fig. 1) in eine aus dem Schlitten vorragende Eingriffsposition B (vgl. unterer Rollensitz in Fig. 1) bzw. umgekehrt verschwenkbar.

Der Schlitten selbst ist aus Seitenwangen 15 gebildet, die über eine Traverse 16 und Rohre 17 miteinander verbunden sind.

Infolge der Länge der auszutauschenden Rollen sind jeweils zwei Schwenkarme 11 parallel zueinander angeordnet und zwecks Gleichlaufes mittels eines Rohres 18 miteinander verbunden. Die Seitenwangen 15 des Schlittens sind über das untere Rohr 17, das einerseits die Seitenwangen 15 und anderseits an einer Traverse 19 angeschweißte Halterungen 20 durchsetzt, mit dieser Traverse 19 gelenkig verbunden. Zur Begrenzung der Beweglichkeit der Seitenwangen des Schlittens gegenüber der Traverse 19 sind an den Seitenwangen 15 Anschläge 20'vorgesehen.

Die Funktionsweise der Vorrichtung ist folgende:
Eine neue bzw. intakte Strangführungsrolle 21 wird in einen der Rollensitze 9 des Schlittens 6 eingelegt. Der Sch.itten 6 wird an den Kaltstrang 7 gekuppelt, der mit Hilfe der in der Strangführung vorgesehenen antreibbaren Rollen in die Strangführung eingefädelt wird. Hierbei befinden sich die Rollensitze 8, 9 in Transportposition A. Der Schlitten 6 wird so weit eingeführt, bis sich der zunächst leere Rollensitz 8 in Höhe der schadhaften Rolle 22 befindet. Mit Hilfe des hydraulischen Druckmittelzylinders 14 werden sodann die Schwenkarme 11, die den leeren Rollensitz 8 tragen, zur auszutauschenden Rolle 22 hin in Eingriffsposition B bewegt, bis die Klammern 10 die schadhafte Rolle 22 umschließen. Nach Lösen der schadhaften Rolle 22 aus den Lagerböcken 4 werden die Schwenkarme 11 wieder in die Transportposition A zurückgeschwenkt.

Anschließend wird der Schlitten so weit verfahren, bis sich die neue Rolle 21 in Höhe der Lücke befindet, an der sich die schadhafte Rolle 22 befunden hat. Mit Hilfe des hydraulischen Druckmitteizylinders 14 wird nun die neue Rolle 21 in die Lücke eingesetzt. Nach Montage der Rolle an den Lagerböcken werden die Schwenkarme 11 wieder in Transportposition A zurückgeschwenkt, die Klammern 10 klinken selbsttätig von der Rolle aus. Infolge der als federnde Klammern 10 ausgebildeten Rollensitze 8, 9 ist es möglich, diese für Rollen unterschiedlichen Durchmessers zu verwenden.

Die federnden Klammern 10 ermöglichen ein sicheres und besonders einfaches Wechseln der Rollen der bogeninneren bzw. oberen Strangführungsbahn 1. Sollen die Rollen der bogenäußeren bzw. unteren Rollenbahn 2 gewechselt werden, muß eine Vorkehrung getroffen werden, daß die in den Rollensitzen eingesetzten Rollen nicht zufolge ihres Eigengewichts wieder aus den Bollensitzen fallen. Eine Ausführungsform, bei der dies verwirklicht ist, ist in den Fig. 3 und 4 dargestellt.

Wie aus Fig. 3 ersichtlich ist, ist ein gabelförmiger Rollensitz 23 gelenkig an einem Schwenkarm 24 befestigt, der in einem Schlitten 25 um die Achse 26 schwenkbar gelagert ist. Der Schwenkarm 24 ist wiederum als Winkelhebel ausgebildet und mittels eines Druckmittelzylinders 27, der einerseits an einem Hebelarm 28 des Schwenkarmes und anderseits am Schlitten 25 angelenkt ist, betätigbar. Der gabelförmige Rollensitz 23 weist einen Fortsatz 29 auf, der in Eingriffsposition B des Rollensitzes 23 an der der auszuwechselnden Rolle 22 benachbarten Rolle 3 anliegt und in Transportposition A des Rollensitzes 23 an einem Anschlag 30 des Schwenkarmes 24 anliegt. Dieser Fortsatz 29 bewirkt dadurch ein genaues Ausrichten des gabelförmigen Rollensitzes 23 mit der Gabelöffnung zur auszutauschenden Rolle 22, wodurch der gabelförmige Rollensitz 23 auch zwischen eng benachbarten Rollen 3 leicht in Eingriffsposition B verschwenkbar ist.

Die Gabeln des gabelförmigen Rollensitzes sind von die Rollen hintergreifenden verschwenkbaren Riegeln 31, 32 gebildet. Die Riegel 31, 32 sind aus einer zu den Rollenachsen 3' parallel liegenden Position in eine zu den Rollenachsen querliegende Position, wie in Fig. 3 mit strichpunktierten Linien dargestellt, mit Hilfe eines von einem vorzugsweise hydraulisch betätigbaren Druckmittelzylinder antreibbaren Gestänges verschwenkbar.

Wie aus Fig.4, in der das Gestänge näher dargestellt ist, ersichtlich ist, sind zwei hydraulische Druckmittelzylinder 33 vorgesehen, die mit ihren Kolbenstangen am Schwenkhebel 34 angelenkt sind. Diese Schwenkhebel 34 sind einerseits mit dem Schlitten 25 gelenkig verbunden (bei 35) und anderseits am Hebelgestänge, welches aus jeweils einer ersten Schubstange 36, einem Winkelhebel 37, einer weiteren Schubstange 38 und einem Hebel 39 besteht, gelenkig verbunden. An dem Winkelhebel 37 und am Hebel 39 ist jeweils einer der Riegel 31, 32 befestigt. Anstelle der beiden Druckmittelzylinder 33 könnte auch nur ein einziger vorgesehen sein, wobei dann eine Verbindungsstange 40 zwischen den gegenüberliegenden Schwenkhebeln 34 vorgesehen ist, wie dies in Fig. 4 mit strichpunktierten Linien angedeutet ist.

Die Funktionsweise dieser Ausführungsform ist ähnlich wie die der in den Fig. 1 und 2 dargestellten Ausführungsform. Es muß lediglich die Rolle, nachdem sie in den Rollensitz 23 eingelegt bzw. vom Rollensitz 23 seitlich umfaßt worden ist, durch Verschwenken der Riegel 31, 32 - durch Betätigen der Druckmittelzylinder 33 - im Rollensitz 23 fixiert werden.

In Fig. 5 ist eine weitere Ausführungsform dargestellt, die für besonders eng benachbarte Rollenbahnen 1, 2, in denen auch die Rollen 3 besonders eng benachbart angeordnet sind, geeignet ist. Gemäß dieser Ausführungsform ist der Rollensitz 41, der hier ebenfalls als federnde Klammer 10 ausgebildet ist, gelenkig an einem im Schlitten 42 angelenkten Schwenkarm 43 (bei 44) angeordnet. Der Rollensitz 41 weist einen Fortsatz 45 auf, der in Transportposition A des Rollensitzes 41 an einem Anschlag 46 des Schlittens anliegt, wie dies in Fig. 5 mit voll ausgezogenen Linien dargestellt ist. Bei Verschwenken des Rollensitzes 41 in die aus dem Schlitten vorragende Eingriffsposition B, die in Fig. 5 strichpunktiert dargestellt ist, gelangt der Fortsatz 45 mit der der auszutauschenden Rolle benachbarten Rolle 3 in Eingriff. Die genaue Ausrichtung des Rollensitzes 41 während dieser Schwenkbewegung wird durch eine winkelförmige Klinke 47 bewirkt, die am Schwenkhebel 43 an der Achse 48 schwenkbar befestigt ist. Ein Arm 49 der Klinke 47 drückt mit einem Ansatz 50 stets, d. h. auch während der Schwenkbewegung, gegen den Fortsatz 45 des Rollensitzes 41, und der andere Arm 51 dieser Klinke 47 liegt an einer im Schlittengehäuse drehbar montierten Rolle 52 an. Durch diese Klinke wird der Fortsatz stets parallel zu den Rollenbahnen 1, 2 bzw. parallel zur Ober- bzw. Unterseite des Schlittens 42 gehalten. Zur Bewegung des Schwenkarmes 43 dient wie bei den zuvor beschriebenen Ausführungsformen ein Druckmittelzylinder 53.

Die Erfindung ist nicht auf die dargestellten Ausführungsbeispiele beschränkt, sondern kann in verschiedener Hinsicht modifiziert werden. Beispielsweise kann als Stelltrieb für die Schwenkarme der Rollensitze auch ein beliebiges Antriebsgerät vorgesehen sein. Die Rollensitze müssen auch nicht unbedingt an Schwenkarmen befestigt sein, sie können auch durch andere Verstellmittel aus dem Schlitten in die Eingriffsposition und zurück bewegt werden, beispielsweise mittels wagenheberähnlicher Konstruktionen, mittels Stellspindeln etc.

Beim Rollenwechsel können jeweils mehrere Schlitten hintereinander an den Anfahrstrang angelenkt werden, wobei Schlitten gemäß verschiedener Ausführungsformen miteinander kombinierbar sind. Dies ist erforderlich, wenn man beispielsweise in einem Arbeitsgang schadhafte Rollen aus der oberen und unteren Rollenbahn ausbauen und in einem anderen Arbeitsgang diese schadhaften Rollen in der oberen und unteren Rollenbahn ersetzen will.

## Patentansprüche

1. Vorrichtung zum Austausch von Stütz- (3) oder Treibrollen einer Stranggießanlage mit einer zwei einander gegenüberliegende Rollenbahnen (1, 2) aufweisenden Strangführung, wobei die Vorrichtung einen zwischen den Rollenbahnen (1, 2) zum An- und Abtransport einer Rolle (21, 22) von einer bzw. zu einer Lagerung (4) in einer der Rollenbahnen (1, 2) bewegbaren Schlitten (6; 25; 42), der mit die Rollen aufnehmenden Rollensitzen (8, 9; 23; 41) ausgestattet ist und eine Einrichtung (14; 27; 53) zum Bewegen einer Rolle von ihrer Lagerungsstelle (4) zum Schlitten bzw. vom Schlitten zur Lagerungsstelle (4) aufweist, dadurch gekennzeichnet, daß die Rollensitze (8,9; 23; 41) an dem Schlitten (6; 25; 42) quer zu den Rollenachsen (3') der Rollen (3) beweglich angeordnet sind und mittels einer Stelleinrichtung (14; 27, 53) aus einer im Schlitten (6; 25; 42) zurückgezogenen Transportposition (A) in eine aus dem Schlitten vorragende Eingriffsposition (B) bewegbar sind.

2. Vorrichtung nach Anspruch 1, dadurch gekennzeichnet, daß die Rollensitze (8, 9; 23; 41) an am Schlitten angelenkten Schwenkarmen (11; 24; 43) befestigt sind.

3. Vorrichtung nach Anspruch 1 oder 2, dadurch gekennzeichnet, daß die Rollensitze (23) an am Schlitten (25) angelenkten Schwenkarmen (24) schwenkbar befestigt und mit einem Fortsatz (29) versehen sind, der in zurückgezogener Transportposition (A) des Rollensitzes (23) an einem Anschlag (30) des Schwenkarms (24) und in aus dem Schlitten (25) vorragender Eingriffsposition (B) des Rollensitzes (23) an der der auszubauenden Rolle (22) benachbarten Rolle (3) anliegt (Fig. 3).

4. Vorrichtung nach den Ansprüchen 1 bis 3, dadurch gekennzeichnet, daß die Rollensitze (41) an am Schlitten (42) angelenkten Schwenkarmen (43) schwenkbar befestigt sind und jeweils mit einem Fortsatz (45) versehen sind, der in Transportposition (A) des Rollensitzes (41) an einem Anschlag (46) des Schlittens (42) anliegt und daß jeweils an dem Schwenkarm (43) eine Klinke (47) schwenkbar befestigt ist, die einerseits mit einem ihrer Enden mit einem Ansatz (50) am Fortsatz (45) des Rollensitzes (41) anliegt und mit ihrem anderen Ende (51) an einem im Schlitten (42) angeordneten Anschlag (52) anliegt, wobei die Klinke (47) den Rollensitz (41) mit seiner die Rolle aufnehmenden Öffnung stets zur Rolle hin gerichtet hält (Fig. 5).

5. Vorrichtung nach den Ansprüchen 1 bis 4, dadurch gekennzeichnet, daß die Rollensitze (8, 9; 41) als die Rollen (3) umgreifende, elastisch verformbare federnde Klammern (10) ausgebildet sind (Fig. 1, 5).

6. Vorrichtung nach den Ansprüchen 1 bis 4, dadurch gekennzeichnet, daß die Rollensitze (23) zwischen die Rollen (3) der Rollenbahn (2) einführbare, die Rollen hintergreifende, verschwenkbare Riegel (31, 32) aufweisen, die um eine senkrecht zur Rollenbahn (2) angeordnete Achse aus einer zu den Rollenachsen (3') parallel liegenden Position in eine zu den Rollenachsen (3') querliegende Position verschwenkbar sind (Fig. 3,4).

7. Vorrichtung nach den Ansprüchen 2 bis 6, dadurch gekennzeichnet, daß der Schwenkarm (11; 24; 43) als Winkelhebel ausgebildet ist, an dessen einem Hebelarm der Rollensitz (8, 9; 23; 41) montiert und an dessen anderem Hebelarm ein am Schlitten (6; 25; 42) angelenkter Druckmittelzylinder (14; 27; 53) gelenkig befestigt ist.

## Claims

1. Arrangement for exchanging supporting (3) or driving rollers of a continuous casting plant with a strand guide comprising two oppositely arranged rollerways (1, 2), the arrangement comprising a sled (6; 25; 42) that is movable between the rollerways (1, 2) to transport a roller (21, 22) to and away from a bearing place (4) in one of the rollerways (1, 2), which sled is equipped with roller seats (8, 9; 23; 41) accommodating the rollers and includes means (14; 27; 53) for moving a roller from its bearing place (4) to the sled and from the sled to the bearing place (4), characterized in that the roller seats (8, 9; 23; 41) are arranged on the sled (6; 25; 42) so as to be movable transversely to the roller axes (3') of the rollers (3), and are movable by means of an adjustment device (14; 27, 53) out of a transporting position (A) retracted in the sled (6; 25; 42) into an engagement position (B) projecting out of the sled.

2. Arrangement according to claim 1, characterized in that the roller seats (8, 9; 23; 41) are fastened to pivot arms (11; 24; 43) hinged to the sled.

3. Arrangement according to claim 1 or 2, characterized in that the roller seats (23) are pivotably fastened to pivot arms (24) hinged to the sled (25) and are provided with a projection (29) which, in the retracted transporting position (A) of the roller seat (23), contacts a stop (30) of the pivot arm (24) and, in the engagement position (B) of the roller seat (23) projecting out of the sled (25), contacts the roller (3) neighbouring the roller (22) to be removed (Fig. 3).

4. Arrangement according to claims 1 to 3, characterized in that the roller seats (41) are pivotably fastened to pivot arms (43) hinged to the sled (42) and are each provided with a projection (45) which, in the transporting position (A) of the roller seat (41), contacts a stop (46) of the sled (42), and that a catch (47) is each provided on the pivot arm (43), which catch, on the one hand, with a nose (50) contacts the projection (45) of the roller seat (40) with one of its ends and with its other end (51) contacts a stop (52) arranged in the sled (42), the catch (47) constantly holding the roller seat (41) with its opening receiving the roller directed towards the roller (Fig. 5).

5. Arrangement according to claims 1 to 4, characterized in that the roller seats (8, 9; 41) are designed as elastically deformable, resilient clamps (10) encompassing the rollers (3) (Fig. 1, 5).

6. Arrangement according to claims 1 to 4, characterized in that the roller seats (23) comprise pivotable bars (31, 32) that are introduceable between the rollers (3) of the rollerway (2) and engage the rollers form behind, which bars are pivotable about an axis arranged perpendicular to the rollerway (2), out of a position parallel to the roller axes (3') into a position transverse to the roller axes (3') (Fig. 3, 4).

7. Arrangement according to claims 2 to 6, characterized in that the pivot arm (11; 24; 43) is designed as an angle lever, on whose one lever arm the roller seat (8, 9; 23; 41) is mounted and to whose other lever arm a pressure medium cylinder (14; 27; 53) hinged to the sled (6; 25; 42) is articulately fastened.

## Revendications

1. Dispositif pour l'échange de rouleaux d'appui (3) ou d'entraînement d'une installation de coulée continue, avec un guide de barre présentant deux trains de rouleaux (1, 2) se faisant face, le dispositif comprenant un traîneau (6; 25; 42) mobile entre les trains de rouleaux (1, 2) pour le transport d'amenée et d'enlèvement d'un rouleau (21, 22), d'une position de roulement (4), respectivement à une position de roulement (4) dans l'un des trains de rouleaux (1, 2), ce traîneau étant équipé de sièges de rouleaux (8, 9; 23; 41) recevant les rouleaux et comportant un dispositif (14; 27; 53) pour déplacer un rouleau de sa position de roulement (4) vers le traîneau, respectivement du traîneau vers sa position de roulement (4), caractérisé en ce que les sièges de rouleaux (8, 9; 23; 41) sur le traîneau (6; 25; 42) sont disposés mobiles transversalement aux axes de rouleaux (3') des rouleaux (3) et sont déplaçables au moyen d'un dispositif de placement (14; 27; 53) d'une position de transport (A) retirée dans le traîneau (6; 25; 42), à une position d'engagement (B) dépassant du traîneau.

2. Dispositif suivant la revendication 1, caractérisé en ce que les sièges de rouleaux (8, 9; 23; 41) sont fixés à des bras pivotants (11; 24; 43) articulés au traîneau.

3. Dispositif suivant la revendication 1 ou 2, caractérisé en ce que les sièges de rouleaux (23) sont fixés à pivotement à des bras pivotants (24) articulés au traîneau (25) et sont pourvus d'un prolongement (29) qui, dans la position retirée (A) du siège de rouleau (23) s'applique contre une butée (30) du bras pivotant (24) et qui, dans la position d'engagement (B) du siège de rouleau (23), dépassant du traîneau (25), s'applique contre le rouleau (3) voisin du rouleau (22) à démonter (figure 3).

4. Dispositif suivant les revendications 1 à 3, caractérisé en ce que les sièges de rouleaux (41) sont fixés à pivotement à des bras pivotants (43) articulés au traîneau et sont pourvus chaque fois d'un prolongement (45) qui, dans la position de transport (A) du siège de rouleau (41) s'applique à une butée (46) du traîneau (42), et en ce que, chaque fois, au bras pivotant (43), est fixé à pivotement un loquet (47) qui, d'une part, s'applique par une de ses extrémités, par un talon (50), au prolongement (45) du siège de rouleau (41) et par son autre extrémité (51), à une butée (52) disposée dans le traîneau (42), le loquet (47) maintenant le siège de rouleau (41) avec son ouverture réceptrice de rouleau toujours orientée vers le rouleau (figure 5).

5. Dispositif suivant les revendications 1 à 4, caractérisé en ce que les sièges de rouleaux (8, 9; 41) sont conformés en pinces élastiquement déformables (10) formant ressorts, qui embrassent les rouleaux (3) (figures 1,5).

6. Dispositif suivant les revendications 1 à 4, caractérisé en ce que les sièges de rouleaux (23) présentent des verrous (31, 32) capables de pivoter, s'engageant derrière les rouleaux et pouvant être introduits entre les rouleaux (3) du train de rouleaux (2), ces verrous étant susceptibles de pivoter autour d'un axe disposé perpendiculairement au train de rouleaux (2), d'une position qui se trouve parallèle aux axes (3') des rouleaux, vers une position transversale aux axes (3') des rouleaux (figure 3 et figure 4).

7. Dispositif suivant les revendications 2 à 6, caractérisé en ce que le bras pivotant (11; 24; 43) est conformé en levier coudé, sur l'un des bras de levier duquel est monté le siège de rouleau (8, 9; 23; 41) et à l'autre bras de levier duquel est fixé à articulation un cylindre à agent sous pression (14; 27; 53) articulé au traîneau (6; 25; 42).
